# EUROPÄISCHE PATENTSCHRIFT

(11) **EP 1 096 075 B1**
(45) Veröffentlichungstag und Bekanntmachung des Hinweises auf die Patenterteilung: **13.12.2006**
(21) Anmeldenummer: 00810843.3
(22) Anmeldetag: 18.09.2000
(51) Int. Cl.: E03D 11/14, E03C 1/32

(54) **Wandhalterung zur Befestigung eines Montagegestells an einer Wand**
Wall support for fixing a mounting frame on a wall
Support mural pour fixer un cadre de montage sur un mur

(30) Priorität: 28.10.1999 CH 197299
(43) Veröffentlichungstag der Anmeldung: 02.05.2001
(73) Patentinhaber: GEBERIT TECHNIK AG, 8645 Jona (CH)
(72) Erfinder: Egli, Anton, 8739 Rieden (CH)
(74) Vertreter: Groner, Manfred

(56) Entgegenhaltungen:
- EP-A- 0 786 562
- GB-A- 2 317 648
- US-A- 1 293 375
- US-A- 5 251 993

## Beschreibung

Die Erfindung betrifft eine Wandhalterung nach dem Oberbegriff des Anspruchs 1.

Eine Wandhalterung dieser Art ist aus der EP 0 786 562 A1 des Anmelders bekannt geworden. Mit dieser werden Montagegestelle an einer Wand befestigt. In der Regel werden dazu zwei Teile verwendet, die jeweils an einer oberen Ecke des rahmenförmigen Montagegestells angebracht werden. Jede Wandhalterung weist einen Wandwinkel auf, der an der Wand beispielsweise mit Dübelschrauben befestigt werden. Diese Wandhaltungen dienen gleichzeitig zum Beplanken. Eine genaue Ausrichtung des Montagegestells ist besonders dann wichtig, wenn an diesen Sanitärapparaten wie beispielsweise WC-Anlagen oder Urinale befestigt werden.

Die GB 2 317 648 offenbart eine Wandhalterung, die eine universelle Befestigung eines Lüfters an einer Gebäudewand ermöglichen soll. Die Wandhalterung weist eine Schraube auf, die mit zwei Muttern am Gehäuse des Lüfters befestigt wird. An einem Ende der Schraube ist ein Lagerteil befestigt, an dem wiederum ein schwenkbarer Wandwinkel gelagert ist, der an die Gebäudewand anzulegen und in dieser zu verankern ist. Eine zwischen der Schraube und dem Lagerteil angeordnete Spiralfeder soll eine Vibrationsdämpfung ermöglichen.

In der Praxis hat sich die genannte Wandhalterung an sich bewährt. Sie hat den besonderen Vorteil, dass sie einfach zu montieren ist und eine genaue Tiefeneinstellung möglich ist. Für die Anordnung eines Montagegestells in einer Ecke eines Raumes eignet sich diese Wandhalterung jedoch nicht besonders. Schwierigkeiten können auch bei schrägen und unebenen Wänden auftreten.

Der Erfindung liegt die Aufgabe zugrunde, eine Wandhalterung der genannten Art zu schaffen, die sich für die Befestigung eines Montagegestells einer Sanitäranlage in einer Ecke eines Raumes eignet und die trotzdem einfach und kostengünstig herstellbar ist.

Die Aufgabe ist bei einer gattungsgemässen Wandhalterung gemäss Anspruch 1 gelöst. Der Wandwinkel kann damit nicht nur wie bisher um die Achse der Schraube gedreht werden, sondern auch bezüglich einer querverlaufenden Achse verschwenkt werden. Der Wandwinkel kann damit durch Verschwenken an den Verlauf der Wand angepasst werden, an welcher er befestigt werden soll. Dies erleichtert auch wesentlich die Montage eines Montagegestelles, wenn die Wandoberfläche uneben ist oder sonst eine Abweichung vorhanden ist. Die Montage wird somit nicht nur im Fall einer Eckmontage wesentlich vereinfacht.

Die Wandhalterung weist ein Lagerteil auf, das auf die Schraube der Wandhalterung aufgeschraubt ist und an welcher der Wandwinkel schwenkbar gelagert ist. Der Wandwinkel ist damit um die Schraube drehbar, in der Tiefe genau verstellbar und zudem bezüglich einer querverlaufenden Achse verschwenkbar. Somit bestehen mehrere Freiheitsgrade für die Ausrichtung des Wandwinkels.

Die Lagerung ist besonders zweckmässig, da das Lagerteil zwei radial abstehenden Lagerzapfen aufweist. Der Wandwinkel ist an diesen Lagerzapfen schwenkbar gelagert. Das Lagerteil mit dem Lagerzapfen bildet eine besonders einfache und kostengünstig herstellbare Einheit.

Nach einer Weiterbildung der Erfindung ist der Wandwinkel aufgerastet, insbesondere auf den am Lagerteil angebrachten Lagerzapfen. Die Verbindung zwischen dem Lagerzapfen und dem Wandwinkel ist vorzugsweise eine Rastverbindung.

Eine besonders stabile Lagerung ergibt sich dann, wenn gemäss der Erfindung am Lagerteil zwei radial abstehende und gegenüberliegende Lagerzapfen angebracht sind. Entsprechend weist dann der Wandwinkel zwei Lagerlöcher auf, in die jeweils ein Lagerzapfen eingreift.

Weitere Vorteile ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine teilweise geschnittene Ansicht einer erfindungsgemässen Wandhalterung,
- Figur 2: die Wandhalterung gemäss Figur 1 jedoch mit einer schräg zur Ebene des Montagestells verlaufenden Wand,
- Figuren 3 bis 5: Ansichten des Wandwinkels
- Figur 6: ein Teilschnitt durch eine erfindungsgemäss Wandhalterung.

Die Wandhalterung 1 weist gemäss den Figuren 1 und 2 einen hülsenförmigen Einsatz 4 auf, der von einer Gewindeschraube 5 durchsetzt und an einer Ecke eines hier lediglich angedeuteten Montagegestells 2 befestigt ist. Der Einsatz 4 ist an sich bekannt und es wird hierzu auf die EP 0 786 562 A1 des Anmelders verwiesen.

Die Schraube 5 weist einen das Gestell 2 überragenden Gewindeteil 6 auf, auf den ein hülsenförmiges Lagerteil 8 aufgeschraubt ist. Das Lagerteil 8 ist eine Gewindehülse mit einem Innengewinde 9. Es ist wie ersichtlich wesentlich kürzer als der Gewindeteil 6. Aussenseitig sind am Lagerteil 8 zwei radial abstehende Lagerzapfen 10 angeformt. Diese Lagerzapfen 10 sind vergleichsweise kurz und etwa pilzförmig, wie die Figur 6 erkennen lässt.

Am Lagerteil 8 ist schwenkbar ein Wandwinkel 11 gelagert, der ein Blechformteil ist und umgebogene Seitenteile 15 und 16 aufweist. An den beiden parallel gegenüberliegenden Randteilen 16 sind zwei abgekröpfte vorstehende Laschen 12 angeformt, die jeweils ein Lagerloch 13 aufweisen. In jedem Lagerloch 13 ist eine Federzunge 14 angeordnet.

Der Wandwinkel 11 wird am Lagerteil 8 befestigt, in dem die beiden Laschen 12 jeweils auf einen Lagerzapfen 10 aufgerastet werden. Der derart am Lagerteil 8 befestigte Wandwinkel 11 ist um die in Figur 6 gezeigte gemeinsame Achse A der beiden Lagerbolzen 10 stufenlos verschwenkbar. Durch eine unrunde Ausführung der beiden Lagerbolzen 10 können Rastpositionen geschaffen werden. Eine bevorzugte Rastposition ist die in Figur 2 gezeigte Anordnung, in welcher der Wandwinkel 11 bezüglich der Längsachse der Schraube 5 um 45° verschwenkt ist. Diese Stellung des Wandwinkel 11 ergibt sich in der Regel bei der Befestigung des Montagegestells 2 in einer Ecke eines Raumes. Entsprechend verläuft die in Figur 2 gezeigte Wandung 3' in einem 45° Winkel zur Ebene des Gestelles 2. Der Wandwinkel 11 kann aber auch eine andere Winkelstellung einnehmen und insbesondere gemäss Figur 1 so ausgerichtet sein, dass das Gestell 2 parallel zu einer Wandung 3 befestigt werden kann. Dies ist die übliche Befestigung.

Die beiden Lagerzapfen 10 sind aussermittig am Lagerteil 8 angeformt. Durch Drehen des Lagerteils 8 kann der Abstand der Lagerzapfen 10 zum Kopf der Schraube 5 verändert werden. Dies ermöglicht die in Figur 2 gezeigte Anordnung, bei welcher der Abstand zwischen den Lagerzapfen 10 und dem Kopf 7 besonders kurz gewählt werden muss. In der anderen Stellung des Lagerteils 8 ist ein entsprechend grosser Abstand möglich.

Das Wandteil 11 wird mit einer hier nicht gezeigten Dübelschraube an der Wandung 3 bzw. 3' befestigt. Dazu ist in einem Wandteil 18 ein Langloch 17 angeordnet.

## Patentansprüche

1. Wandhalterung zum Befestigen eines Montagegestells (2) einer Sanitäranlage an einer Wand (3,3'), mit einem Einsatz (4), der von einer Schraube (5) durchsetzt ist und mit dem die Schraube (5) am Montagegestell (2) zu befestigen ist und mit einem an einem inneren Ende dieser Schraube (5) angebrachten Wandwinkel (11), wobei auf die Schraube (5) ein Lagerteil (8) aufgeschraubt und der Wandwinkel (11) an diesem Lagerteil (8) schwenkbar gelagert ist, und das Lagerteil (8) eine Gewindehülse mit einem Innegewinde (9) ist **dadurch gekennzeichnet, dass** das Lagerteil (8) zwei radial abstehende und zueinander gegenüberliegende Lagerzapfen (10) besitzt und dass der Wandwinkel (11) um eine quer zur Längsachse der Schraube (5) verlaufende Achse (A) schwenkbar ist.

2. Halterung nach Anspruch 1, **dadurch gekennzeichnet, dass** der Wandwinkel (11) im Querschnitt etwa U-förmig ist und an seinen beiden Schenkeln (12) jeweils ein Lagerloch (13) aufweist.

3. Halterung nach Anspruch 1 oder 2, **dadurch gekennzeichnet, dass** der Wandwinkel (11) an den radial abstehenden Lagerzapfen (10) gelagert ist.

4. Halterung nach Anspruch 3, **dadurch gekennzeichnet, dass** der Lagerzapfen (10) pilzförmig ausgebildet ist.

5. Halterung nach einem der Ansprüche 1 bis 4, **dadurch gekennzeichnet, dass** der Wandwinkel (11) Rastmittel (14) aufweist, mit denen er am Lagerteil (8) befestigt ist.

6. Halterung nach einem der Ansprüche 1 bis 5, **dadurch gekennzeichnet, dass** der Wandwinkel (11) ein Blechformteil ist und zur Beplankung umgebogene Seitenteile (15, 16) aufweist.

7. Halterung nach einem der Ansprüche 1 bis 6, **dadurch gekennzeichnet, dass** der Wandwinkel (11) in wenigstens einer Schwenkposition lösbar verrastet ist.

## Claims

1. Wall mounting for fixing a mounting frame (2) of a sanitary system to a wall (3, 3'), with an insert (4) with a screw (5) extending through it and by means of which the screw (5) is affixed to the mounting frame (2), and having a wall bracket (11) mounted on an inner end of this screw (5), and the screw (5) is screwed onto a bearing part (8) and the wall bracket (11) is pivotably mounted on this bearing part (8), and the bearing part (8) is a threaded sleeve with an internal thread (9), **characterised in that** the bearing part (8) has two radially projecting bearing pins (10) lying opposite one another and the wall bracket (11) is pivotable about an axis (A) extending transversely to the longitudinal axis of the screw (5).

2. Mounting as claimed in claim 1, **characterised in that** the wall bracket (11) is approximately U-shaped in cross-section and has a respective bearing bore (13) in its two legs (12).

3. Mounting as claimed in claim 1 or 2, **characterised in that** the wall bracket (11) is mounted on the radially projecting bearing pins (10).

4. Mounting as claimed in claim 3, **characterised in that** the bearing pin (10) is of a mushroom-shaped design.

5. Mounting as claimed in one of claims 1 to 4, **characterised in that** the wall bracket (11) has catch means (14) by means of which it is fixed on the bearing part (9).

6. Mounting as claimed in one of claims 1 to 5, **characterised in that** the wall bracket (11) is a sheet metal formed part and has bent side parts (15, 16) for panelling purposes.

7. Mounting as claimed in one of claims 1 to 6, **characterised in that** the wall bracket (11) is releasably latched in at least one pivot position.

## Revendications

1. Support mural pour la fixation d'un cadre de montage (2) d'une installation sanitaire sur un mur (3, 3'), avec un insert (4) traversé par une vis (5) et au moyen duquel la vis (5) est à fixer sur le cadre de montage (2), et avec une équerre murale (11) appliquée à une extrémité intérieure de cette vis (5), une pièce de palier (8) étant vissée sur la vis (5) et l'équerre murale (11) étant montée de manière à pouvoir pivoter sur cette pièce de palier (8), ladite pièce de palier (8) étant un manchon fileté avec un filet femelle (9), **caractérisé en ce que** la pièce de palier (8) comporte deux tourillons (10) faisant saillie radialement et opposés l'un à l'autre, et **en ce que** l'équerre murale (11) est pivotante autour d'un axe (A) transversal à l'axe longitudinal de la vis (5).

2. Support selon la revendication 1, **caractérisé en ce que** l'équerre murale (11) présente une section transversale approximativement en forme de U et comprend un trou de palier (13) sur chacun de ses deux côtés (12).

3. Support selon la revendication 1 ou 2, **caractérisé en ce que** l'équerre murale (11) est montée sur les tourillons (10) faisant saillie radialement.

4. Support selon la revendication 3, **caractérisé en ce que** le tourillon (10) est conformé en champignon.

5. Support selon l'une des revendications 1 à 4, **caractérisé en ce que** l'équerre murale (11) présente des moyens d'enclenchement (14) avec lesquels elle est fixée sur la pièce de palier (8).

6. Support selon l'une des revendications 1 à 5, **caractérisé en ce que** l'équerre murale (11) est une pièce en tôle préformée, et comporte des pièces latérales (15, 16) pliées pour l'habillage.

7. Support selon l'une des revendications 1 à 6, **caractérisé en ce que** l'équerre murale (11) est enclenchée dans au moins une position de pivotement, de laquelle elle est déclenchable.
